# EUROPÄISCHE PATENTSCHRIFT

(11) **EP 0 658 234 B1**
(45) Veröffentlichungstag und Bekanntmachung des Hinweises auf die Patenterteilung: **20.03.1996**
(21) Anmeldenummer: 93914716.1
(22) Anmeldetag: 24.06.1993
(51) Int. Cl.: E04D 13/14, E04D 1/28, B05D 5/06, B44C 1/04

(54) **AUS KUNSTSTOFF BESTEHENDER DACHENTLÜFTER**
ROOF AIR-VENT PIPE MADE OF PLASTIC
AERATEUR EN MATIERE PLASTIQUE SE MONTANT SUR UN TOIT

(30) Priorität: 27.08.1992 DE 9211553 U
(43) Veröffentlichungstag der Anmeldung: 21.06.1995
(73) Patentinhaber: Klöber, Johannes, D-58256 Ennepetal (DE)
(72) Erfinder: Klöber, Johannes, D-58256 Ennepetal (DE)
(74) Vertreter: Rieder, Hans-Joachim, Dr.
(86) Internationale Anmeldenummer: EP9301616
(87) Internationale Veröffentlichungsnummer: WO9405875

(56) Entgegenhaltungen:
- WO-A-92/06132
- DE-A- 2 837 704
- DE-A- 2 854 107
- FR-A- 2 238 826
- FR-A- 2 569 707
- GB-A- 199 009
- GB-A- 1 310 059
- US-A- 4 010 578
- US-A- 4 247 589

## Beschreibung

Die Erfindung bezieht sich auf einen aus Kunststoff bestehenden Dachentlüfter mit über die Oberseite einer Dacheindeckungsplatte vorstehendem Dom und von dessen Außenfläche über eine Kappe getragenem Lüftungsrohr.

Ein Dachentlüfter dieser Art ist durch die FR-A-2 238 826 bekannt. Unter Zugrundelegung einer dem jeweiligen Pfannentyp entsprechenden Dacheindeckungsplatte ist diese zu einem Dom weitergestaltet, welcher ein mit einem kappenförmigen Kragen versehenes Lüftungsrohr trägt, das gleichfalls aus Kunststoff besteht. Solche Lösungen erlauben eine Neigungsverstellung und umfassen auch Lüfterhauben, Antennendurchgänge etc..

Es ist auch bekannt, die Dachhaut überragende Durchführungen mit Kupferblech zu verkleiden und generell auch Durchführungen durch eine Haube oder ein helmartiges Dächelchen aus diesem Material schützend zu überfangen. Die mit der Zeit wirksame Bewitterung führt dabei zur Bildung von Edelrost. Diese als willkommen erachtete bronze- oder grünspanfarbene Patina schafft ein in aller Regel geschätztes Äußeres solcher Dachdurchführungen. Ein solcher Dachentlüfter ist aus dem Prospekt KLÖBER, Ausgabe 1970, Seite 1 (studio booth K 202 70) bekannt.

Aus der DE-PS 284 185 existiert noch der Vorschlag, solche die Dachhaut überragenden Durchführungen aus Blech auch in neigungsverstellbarer Anordnung des Lüftungsrohres auszubilden.

Aus der WO-A-9 206 132 geht schließlich ein Gießverfahren hervor, welches neben vielen anderen Gegenständen auch die Herstellung von Dachziegeln vorsieht, nach welchem Verfahren leichtere Metallpartikel, wie beispielsweise Kupfer, durch Schwimmkörper im noch flüssigen Zustand der Gießmasse an die Oberfläche geschleppt werden, während relativ schwerere Partikel in der Gießmasse absinken. Solche Partikel bilden dann die obere Oberfläche und die untere Oberfläche des jeweiligen Produkts. Die die Partikel nach auswärts hin noch überlagernde Plastikhaut wird durch Polieren der Produkte entfernt, so daß die metallenen Partikel freiragen und so dem Produkt ein Aussehen geben,wie z.B. echte Bronze, Messing, Englischsilber.

Aufgabe der vorliegenden Erfindung ist es, den erwähnten Funktionselementen der modernen Dacheindeckung ein entsprechend erstrebtes Äußeres zu geben, dies über längste Gebrauchszeiten und ohne Einsatz der teuren Metalle.

Gelöst ist diese Aufgabe durch die im Anspruch 1 angegebene Erfindung.

Die daran anschließenden Unteransprüche sind vorteilhafte Weiterbildungen des Gegenstandes der Erfindung.

Zufolge solcher Ausgestaltung ist eine in ihrem Äußeren dem Eindruck klassischer Patina kaum nachstehende Beschichtung an Dachentlüftern etc. erzielt. Auch die Haltbarkeit ist überraschend hoch. Hieraus erwächst eine beachtenswerte Lebensdauer. Die Gestehungskosten liegen verständlicherweise weit unter denen klassischer Kupferblechabdeckungen. Auch ist eine entsprechende Nachrüstung bereits verlegter Dachentlüfter eröffnet. Überdies läßt sich eine hohe Konturgenauigkeit erreichen, wie dies beispielsweise bei Kupferblech nicht gegeben ist. Vorteilhaft wird nun dazu so vorgegangen, daß zumindest die Außenfläche des Domes und des Lüftungsrohres eine Patina-Grün plus Schutzlack-Schicht trägt, welche ihrerseits überdeckt ist mit einer Kupferlack-Schicht. Die allmähliche Kunststoff-Bewitterung, einhergehend mit dem "bremsend" wirkenden Abbau des Kunststoffes, bringt die erstrebte Patina über längste Standzeiten. Bei durchgehendem Kupfer-Anteil bleibt die Wirkung praktisch unbegrenzt erhalten. Die als letztes aufgebrachte Kupferlack-Schicht, enthaltend ein Bindemittel und Isolex-Kupferplättchen sowie feinstgemahlenes Kupferpulver, ist der Bewitterung ausgesetzt. Die Kupferlack-Schicht verwittert allmählig. Es kommt daher mit der Zeit zu einer bronzefarbenen Braun - bis Schwarz- bzw., je nach Einstellung, auch Grünverfärbung. Der witterungsbedingte Abbau dieser äußeren Schicht geht über mehrere Jahre und schließt auch den Abbau des verwendeten Bindemittels Harz ein. Der bewitterungsbedingte Abbau fällt natürlich örtlich verschieden aus. Neben intensiveren Bereichen liegen auch solche verzögerter Schichtreduzierung vor. Im Normalfalle würde es daher zu einer Art Fleckenbildung kommen. Da aber eine der bewitterungsfähigen Schicht farblich entsprechende, geschützte Grundierung vorliegt, hier die erwähnte Patina-Grün-Schicht, bleibt das gleiche Aussehen erhalten. Durch das Sichtbarwerden der geschützten Patina-Lackierung erhält der Dachentlüfter das Aussehen einer natürlichen Kupfer-Patina, wirkungsvoll auch in dieser Spätphase. In Kenntnis entsprechender Eigenschaften der zum Einsatz kommenden Lacke können Zeiträume bis 30 und mehr Jahre erreicht werden, in denen der Dachentlüfter die erstrebte Bewitterung bzw. den Eindruck der Edelrost bildenden Bewitterung zeigt. Selbst in Fällen, in denen die aufgebrachte Beschichtung durch Verletzungen bzw. Beschädigungen partiell verfrüht abgetragen würde, wird der Kunststoffanteil dunkelbraun pigmentiert, um so optisch den Eindruck zu erwecken, daß die Patina noch nicht gänzlich eingesetzt hat. Diese dunkelbraune Pigmentierung des Kunststoffteiles wird mit Eisenoxydpigmenten erreicht, die die Eigenschaft haben, innerhalb von 2 bis 3 Jahren leicht zu vergrauen, so daß nachträglich zumindest optisch stellenweise kein nennenswerter Kontrast zur Patina-Schicht entsteht. Bezüglich zur Patina-grünen Schutzlack-Schicht wird auf witterungsbeständige Polyacrylharze, Polyurethanharze, Vinylcopolymerisat/ Isocyanat-Harze zurückgegriffen. Diese Beschichtung toleriert in besonderer Weise aus Temperaturschwankungen herrührenden Belastungen und Einflüsse. Immerhin ist zu berücksichtigen, daß in aller Regel ein Bereich abgedeckt werden muß, der bei minus 30° C und plus 65° C liegt. Es ist daher in Bezug auf die Schichten untereinander und auf das Trägermaterial auf einen gleichgelagerten Dehnungskoeffizienten zu achten. Bezüglich der Kupferlack-Schicht handelt es sich um Vinylcopolymerisat/Isocyanat. Auch bezüglich dieser Kupferlack-Schicht liegen die erstrebten Eigenschaften vor. Weiter bringt die Erfindung in Vorschlag, daß die Patina-Grün-Schicht und die Schutzlack-Schicht aufeinanderliegend naß-in-naß aufgetragen sind. Letzteres ergibt eine hohe Haftwirkung der Schichten. Ein Naß-in-Naß-Auftrag ist vor allem besonders vorteilhaft, wenn die Patina-Grün-Schicht in gesprenkelter Art ist. Die Schutzlack-Schicht erstreckt sich dabei wie ein Schutzschirm über der Patina-Grün-Schicht. Beide Schichten treten als homogene Schichten auf, ihre jeweilige Eigenschaft optimal erfüllend. Die entsprechend durchscheinende oder durchsichtige Schutzlack-Schicht - es wird ein Klarlack verwendet - beeinträchtigt auch nicht die Farbwirkung der die natürliche Bewitterung vortäuschenden, bestens konservierten Grundierung. In bestimmten Fällen ist dieser zweischichtigen Grundierung einer gleich eine Schutzkomponente enthaltenden Grundierung vorzuziehen. Zu beachten sind hier das am Einsatzort vorherrschende Klima und auch die Umweltbedingungen. Fallen diese ins Gewicht, so erweist sich eine isoliert aufgetragene Schutzschicht u.U. als zweckdienlicher. Daher kann es sich konsequent unter anderen Bedingungen als günstiger, insbesondere wirtschaftlicher erweisen, wenn Patina-Grün- und Schutzlack in einer einzigen Schicht aufgetragen sind. Die Dicke der Kupferlack-Schicht beträgt 15-60 µm mit einem Kupferanteil von 5-30% im Bindemittel. Eine solche Einmischung bringt einen homogenen Durchsatz des Kupfer-Anteils. Auch temperaturmäßig erweist sich die Beigabe des Kupfer-Anteils als vorteilhaft. Es wird nämlich beispielsweise bei dunklen bzw. schwarzen Dacheindeckungsplatten bzw. Dachentlüftern wirksam vermieden, daß sich solche Dachentlüfter durch Sonnenbestrahlung zu sehr aufheizen, etwa in dem Sinne, daß sich ihre Dacheindeckungsplatte verwirft, sprich verbiegt. Der Temperaturunterschied unten gegen oben liegt zwischen 5 und 10°C. Im Schichtauftragsverfahren ist es organisatorisch vorteilhaft insofern, als praktisch nur noch eine Farbe an Lager gehalten zu werden braucht, nämlich die Kupferlack-Schicht. Hinsichtlich der Wärmeaufladung bleibt andererseits festzuhalten, daß diese dennoch an die echter Kupferplatten fast heranreicht, mit dem grundsätzlichen Vorteil, daß dort aufliegender Schnee bei Sonneneinwirkung entsprechend rasch abschmilzt. Vor allem kurze überstehende Lüftungsrohre können daher nicht zuschneien.

Der Gegenstand der Erfindung ist nachstehend anhand zweier zeichnerisch veranschaulichter Ausführungsbeispiele näher erläutert. Es zeigt:
- Fig. 1: den erfindungsgemäß ausgebildeten Dachentlüfter in Seitenansicht,
- Fig. 2: den Schnitt gemäß Linie II-II in Figur 1, stark vergrößert und einen dreischichtigen Auftrag zeigend, gemäß dem ersten Ausführungsbeispiel,
- Fig. 3: einen gleichen Schnitt unter Wiedergabe eines zweischichtigen Auftrags, wobei die Grundschicht eine Schutzkomponente beinhaltet und
- Fig. 4: einen entsprechenden Schnitt, den Bewitterungsprozeß andeutend sowie unter Zugrundelegung der Wahlmaßnahme gemäß Figur 3 und
- Fig. 5: einen den Schnittfiguren entsprechenden Vertikalschnitt durch beispielsweise den Rohrkörper, wobei die Bekupferung hier durch Einmischung des Kupfer-Anteils in den den Dachentlüfter bildenden Körper erzielt ist, und zwar als zweites Ausführungsbeispiel der Erfindung.

Der dargestellte Dachentlüfter ist in seiner Ganzheit mit D bezeichnet. Er besteht aus Hart-PVC. Im Fall des Spritzens ist ein auf die spätere, d.h. weiter unten erörterte Beschichtung abgestimmtes Formtrennmittel, insbesondere siliconfrei, benutzt. Im Fall des Tiefziehens findet eine angepaßte Oberflächenvorbehandlung statt.

Als Basiselement des Dachentlüfters D dient eine Dacheindeckungsplatte 1. Diese ist in Anpassung an das Flächenbild einer Dachhaut wie die übrigen, nicht durchsetzten Dachpfannen gestaltet.

An der Oberseite der Dacheindeckungsplatte 1 vorstehend befindet sich ein Dom 2. Besagter Dom enthält ein Durchtrittsloch für ein Lüftungsrohr 3. Letzteres besteht ebenfalls aus Hart-PVC. Es ist zweckmäßig zweiteilig gestaltet.

Das obere Rohrteil 3' besitzt eine gegitterte Entlüftungsöffnung 4. Diese ist paarig vorgesehen; in der Rohrwand befinden sich zwei Entlüftungsöffnungen 4 in diametraler Gegenüberlage.

Der obere Querschnittsbereich kann durch einen gitterförmigen Einsatz 5 besetzt sein.

Alternativ, und nicht dargestellt, läßt sich das freie Ende des oberen Rohrteils 3' auch mit einer schlagreqensicheren Haube besetzen.

Zur Erzielung einer Neigungsverstellung des Lüftungsrohres 3 relativ zur Neigungsebene der Dacheindeckungsplatte 1 stützt sich besagtes Lüftungsrohr über eine kragenartige Kappe 6 formangepaßt auf der Oberseite des Domes 2 ab. Letztere bildet eine konvexe Führungsfläche.

Das Durchtrittsloch im Dom 2 weist, mit seiner längeren Ovalachse in der Neigungsebene der Dacheindeckungsplatte 1 liegend, ein Langloch auf, welches dem in der Zeichnung vertikal ausgerichteten Lüftungsrohr 3 einen in der besagten Erstreckung liegenden Verstellbereich von 20° bis 40° erlaubt.

Die eingestellte Lage ist über eine Ver- und Feststellvorrichtung 7 sicherbar.

Das untere Rohrteil 3" fungiert als Verbindungsstutzen zu einem nicht dargestellten Entlüftungsschlauch. Letzterer besteht aus Weich-PVC und ist in aller Regel als Harmonikakörper gestaltet.

Das Material des Dachentlüfters D enthält eine dunkelbraune bis graugrüne Pigmentierung. Hier bietet sich Eisenoxyd an. Dieses hat die Eigenschaft, innerhalb einiger Jahre leicht zu vergrauen mit einem Stich ins Bronzegrün.

Die Außenfläche des Domes 2 und des Lüfterrohres 3 mit Kappe 6 ist beschichtet. Es handelt sich gemäß einem Ausführungsbeispiel um einen mehrschichtigen Auftrag.

Beginnend an der Außenfläche 8 des Objektes handelt es sich beim in Figur 2 dargestellten ersten Ausführungsbeispiel um einen dreischichtigen Auftrag und bei dem in Figur 3 dargestellten Auftrag um einen zweischichtigen.

Die erste Schicht ist eine Patina-Grün-Schicht A. Der Schicht A folgt eine Schutzlack-Schicht B. Sie ist durchsichtig, zumindest durchscheinend. Es ist Klarlack. Bezüglich dieser Schichten handelt es sich um Produkte auf der Basis witterungsbeständiger Polyacrylharze, Polyurethanharze, Vinylcopolymerisat/ Isocyanat-Harze.

Als dritte, äußere Schicht folgt eine Kupferlack-Schicht C auf der Basis von Vinylcopolymerisat/ Isocyanat. Letztere Schicht C ist bewitterungsfähig. Sie bildet einen wie auch an Kupferplatten mit der Zeit auftretenden Edelrost grünstichiger bis grünfarbener Art. Je nach der Ausrüstung kann es auch zu einer Braun- bis Schwarzverfärbung kommen, wie an Bronzeskulpturen etc. bekannt. Diese erstrebte Wirkung ergibt sich über einen Zeitraum von mehreren Jahren und auch von Flächenbereich zu Flächenbereich in unterschiedlicher Intensität. So tritt an der Schlagwetterseite eine raschere Patinierungswirkung auf, mit entsprechend zügigerem Abtrag.

Dies stört aber nicht die erstrebte optische Wirkung, da die Grundierung in gleicher Farbgebung diese Wirkung suggeriert, hier nur in einer weit wirksamer geschützten Abtragungszone, nämlich der Patina-Grün plus Schutzlack-Schicht A/B.

Die Patina-Grün-Schicht A hat eine Auftragdicke von ca. 20-30µm und ein Gewicht von ca. 80 Gramm pro m . Die Schutzlack-Schicht B ist ca. 20-30 µm dick und liegt bei einem m -Gewicht von ca. 80-100 Gramm. Dagegen beträgt die Dicke der Kupferlack-Schicht C ca. 20 µm, ihr Gewicht beträgt ca. 50 Gramm pro m .

Der Rahmen der Dicke der Kupferlack-Schicht C liegt zwischen 15 und 60 µm. Der Kupferanteil zum Bindemittelanteil bewegt sich zwischen 5% und 30%. Es handelt sich dabei um eine Mischung aus Kupferplättchen und Kupferpulver. Die Plättchengröße liegt bei 50 µm, die des Pulvers bei 1-5 µm.

Die geschützte Grundierung in Form der Schichten A/B ist auf eine Lebensdauer von ca. 30 Jahren abgestellt.

Selbst eine beschädigungsbedingte Beschleunigung der "natürlichen Erosion" würde zufolge des annähernd gleichfarbenen, eisenoxyd-schüssigen Kunststoffes das "Bild" nicht stören. Unterschiedliche Verwitterungen lassen eher eine noch lebhaftere Struktur entstehen, die einer solchen klassischer Kupferplatten praktisch gleichkommt.

Die gleiche Wirkung ergibt sich auch bei der Variante bzw. Lösung gemäß Figur 3, in der Patina-Grün und Schutzlack in einer einzigen Schicht aufgetragen sind, dort bezeichnet mit A/B, welcher Schicht sodann die Kupferlack-Schicht C folgt. Optisch ist die Schicht A/B dort durch Vermischung der Schraffursymbole deutlich gemacht.

Figur 4 zeigt die der direkten Bewitterung ausgesetzte Seite der Kupferlack-Schicht C in Form einer gewissen Zerklüftung.

In der Zeichnung Figur 1 wird sichtbar, daß nur die stark exponierten Partien der Dacheindeckungsplatte D in der beschriebenen Weise beschichtet sind, also Dom 2, Lüftungsrohr 3 und dessen Kappe 6 sowie die Sichtseite des gitterförmigen Einsatzes 5.

Da sich die Bewitterungswirkung auch in den Fugenbereich F zwischen der Unterseite der kragenartigen Kappe 6 und der Oberseite des Domes 2 fortsetzt, wird hier eine die einmal eingestellte Lage des Lüftungsrohres 3 sichernde Mitwirkung gezogen. Außerdem ergibt sich eine abdichtend wirkende Zerfallsschicht, die sich den wärme- und kältebedingten Verformungen jeweils anschmiegt.

Der in Figur 5 auszugsweise dargestellte, das andere Ausführungsbeispiel verkörpernde Dachentlüfter D, nur das Lüftungsrohr 3 ist dort partiell wiedergegeben, besitzt eine Bekupferung dergestalt, daß zumindest die Außenfläche 8 des Lüftungsrohres 3 und die des Domes 2 einen kunststoff-überfangenen Kupfer-Anteil besitzen. Der Kupfer-Anteil ist durch eine reiche Bepunktung des Flächenquerschnitts versinnbildlicht. Diese Punkte stellen pulverförmige und/oder plättchenförmige Partikel 9 dar. Es handelt sich um eine Einmischung in die den Dachentlüfter D bildende Kunststoff-Spritzmasse des Dachentlüfters D.

Natürlich ist auch hier die dem Lüftungsrohr 3 angeformte Kappe 6 sowie die Dacheindeckungsplatte 1 in diese Bekupferung einbezogen.

Der Kupfer-Anteil liegt bei 5-30%. Die Plättchengröße beträgt ca. 50 µm, die des Kupferpulvers liegt bei 1-5 µm.

Das Kupferpulver ist homogen auf die gesamte Querschnittsdicke des den Dachentlüfter D bildenden Körpers verteilt. In Bezug auf den Begriff "kunststoff-überfanqen" ist sowohl zu verstehen, daß solche Kupferpartikel in die Außenfläche 8 eingebettet sind (Art Streuselkuchen-Beschichtung), also partiell freiragen, als auch unmittelbar unterhalb der Außenfläche in einer noch völlig abgedeckten Position liegen, die aber mit der Zeit durch den Abbau des Bindemittels respektive der Kunststoffmasse nach und nach praktisch schichtweise freigelegt werden und so dann aufgrund ihrer Bewitterung die erstrebte patinagrüne Sichtfläche erzeugen. Es ist verständlich, daß dies über längste Zeiträume in der beschriebenen Weise wirksam stattfindet.

## Patentansprüche

1. Aus Kunststoff bestehender Dachentlüfter (D) mit über die Oberseite einer Dacheindeckungsplatte (1) vorstehendem Dom (2) und von dessen Außenfläche (8) über eine Kappe (6) getragenem Lüftungsrohr (3), dadurch gekennzeichnet, daß zumindest die Außenfläche (8) des Domes (2) und des Lüftungsrohres (3) eine Patina-Grün- plus Schutzlack-Schicht (A, B) trägt, welche ihrerseits überdeckt ist mit einer Kupferlack-Schicht (C).

2. Dachentlüfter nach Anspruch 1, dadurch gekennzeichnet, daß die Patina-Grün-Schicht (A) und Schutzlack-Schicht (B) nass-in-nass aufeinanderliegend aufgetragen sind.

3. Dachentlüfter nach Anspruch 1, dadurch gekennzeichnet, daß Patina-Grün und Schutzlack in einer einzigen Schicht (A/B) aufgetragen sind.

4. Dachentlüfter nach einem oder mehreren der vorhergehenden Ansprüche, dadurch gekennzeichnet, daß die Kupferlack-Schicht (C) 15-60 µm beträgt mit 5-30% Kupferanteil in dem Bindemittel.

## Claims

1. Roof vent (D) made of plastic with a dome (2) projecting beyond the upper side of a roofing tile (1) and with a ventilation tube (3) carried by the outer surface (8) of the dome (2) via a cap (6), characterised in that at least the outer surface (8) of the dome (2) and of the ventilation tube (3) carries a patina green layer (A) plus a protective lacquer layer (B) which is in turn covered with a copper lacquer layer (C).

2. Roof vent according to claim 1, characterised in that the patina green layer (A) and protective lacquer layer (B) are applied wet-in-wet one on top of the other.

3. Roof vent according to claim 1, characterised in that patina green and protective lacquer are applied in a single layer (A/B).

4. Roof vent according to one or more of the preceding claims, characterised in that the copper lacquer layer (C) is 15-60 µm with 5-30% copper fraction in the binder.

## Revendications

1. Aérateur de toiture (D) en matière synthétique, avec un dôme (2) faisant saillie sur la face supérieure d'une plaque de recouvrement de toit (1) et un tube d'aération (3) porté par sa surface extérieure (8) par l'intermédiaire d'un capuchon (6), caractérisé en ce qu'au moins la surface extérieure (8) du dôme (2) et du tube d'aération (3) porte une couche de patine verte plus une couche de laque protectrice (A, B), qui est recouverte de son côté par une couche de laque au cuivre (C).

2. Aérateur de toit selon la revendication 1, caractérisé en ce que la couche de patine verte (A) et la couche de laque protectrice (B) sont appliquées l'une sur l'autre à l'état humide-humide.

3. Aérateur de toit selon la revendication 2, caractérisé en ce que la patine verte et la laque protectrice sont appliquées en une couche unique (A/B).

4. Aérateur de toit selon l'une ou plusieurs des revendications précédentes, caractérisé en ce que la couche de laque au cuivre (C) présente une épaisseur de 15 à 60 µm et comprend dans le liant une proportion de 5 à 30 % de cuivre.
